# EUROPÄISCHE PATENTSCHRIFT

(11) **EP 0 254 109 B1**
(45) Veröffentlichungstag und Bekanntmachung des Hinweises auf die Patenterteilung: **20.03.1991**
(21) Anmeldenummer: 87109656.6
(22) Anmeldetag: 04.07.1987
(51) Int. Cl.: E05D 11/00, E05D 11/06, E05D 5/08

(54) **Eingelenkiges Einlassscharnier**
Countersunk hinge with one axle
Charnière encastrée à un axe d'articulation

(30) Priorität: 24.07.1986 DE 8619865 U
(43) Veröffentlichungstag der Anmeldung: 27.01.1988
(73) Patentinhaber: ONI-Metallwarenfabriken Günter GmbH & Co., D-4973 Vlotho (DE)
(72) Erfinder: Deppendorf, Hans-Dieter,, D-4973 Vlotho (DE); Grossmann, Manfred,, D-4904 Enger (DE)
(74) Vertreter: Stracke, Alexander, Dipl.-Ing.

(56) Entgegenhaltungen:
- BE-A- 653 160
- CH-A- 422 571
- DE-A- 2 356 990

## Beschreibung

Die vorliegende Erfindung betrifft ein eingelenkiges Einlaßscharnier, bestehend aus einem in eine Möbeltür einlaßbaren Scharniertopf und einem an einer Möbelseitenwand festlegbaren Seitenarm, wobei Scharniertopf und Seitenarm um eine innerhalb des Scharniertopfes liegende Gelenkachse gegeneinander verschwenkbar sind.

Einlaßscharniere der vorerwähnten Art sind an sich bekannt. Bei diesen äußerst einfach aufgebauten Einlaßscharnieren ist es wünschenswert, denjenigen Bereich des Scharniertopfes, der im montierten Zustand in einer Flucht liegt mit einer Stirnkante einer Möbeltür, bei geschlossenem Scharnier abzudecken.

Aus diesem Grunde sind Einlaßscharniere der vorerwähnten Art bekannt, bei denen der Scharniertopf in dem vorerwähnten Bereich mit einer festen Stirnwand versehen ist.

Nachteilig an dieser Konstruktion ist, daß der Seitenarm eine insgesamt relativ große Bauhöhe aufweisen muß, damit der Scharniertopf mit seiner festen Stirnwand über diesen Seitenarm hinwegschwenken kann.

Der vorliegenden Erfindung liegt die Aufgabe zugrunde, ein Einlaßscharnier der gattungsgemäßen Art so zu gestalten, daß eine Abdeckung der hinteren Stirnseite des Scharniertopfes erreicht wird, ohne dadurch die konstruktiven Freiheiten bei der Gestaltung des Seitenarmes einzuengen.

Diese Aufgabe wird erfindungsgemäß dadurch gelöst, daß am Seitenarm eine um eine parallel zur Gelenkachse verlaufende Achse verschwenkbare Abdecklasche angelenkt ist, welche bei geschlossenem Scharnier die im Gelenkbereich liegende Durchschwenköffnung für den Seitenarm verdeckt.

Durch die schwenkbare Anordnung der Abdecklasche am Seitenarm wird sichergestellt, daß die offene Stirnseite des Scharniertopfes bei geschlossenem Scharnier sicher verdeckt ist und gleichzeitig behält der Konstrukteur alle Freiheiten bei der Gestaltung des Scharnierarmes, insbesondere kann der Scharnierarm vergleichsweise zierlich gestaltet sein, da ein Verschwenken des Scharniertopfes über den Seitenarm hinweg ermöglicht wird. Da der Scharniertopf keine feste Stirnwand besitzt, besteht ungehinderte Bewegungsfreiheit zwischen Seitenarm und Scharniertopf. Gleichwohl ist das Scharnier im geschlossenen Zustand im Bereich der offenen Stirnseite des Scharniertopfes völlig abgedeckt.

Weitere Merkmale der Erfindung sind Gegenstand von Unteransprüchen.

In den beigefügten Zeichnungen ist ein Ausführungsbeispiel der Erfindung dargestellt, welches im folgenden näher beschrieben wird.

Es zeigen:
- Fig. 1: eine schematisch dargestellte Draufsicht auf eine mittels eines Einlaßscharnieres an einer Möbelseitenwand angelenkten Möbeltür im geschlossenen Zustand,
- Fig. 2: eine der Fig. 1 entsprechende Draufsicht bei geöffneter Möbeltür,
- Fig. 3: eine Teilansicht in Richtung des Pfeiles III in Fig. 1,
- Fig. 4: eine der Fig. 1 entsprechende Ansicht in vergrößerter Darstellung, wobei der in die Möbeltür eingelassene Scharniertopf im Schnitt dargestellt ist,
- Fig. 5: eine der Lage der Fig. 4 entsprechende Darstellung einer Abdecklasche,
- Fig. 6: eine Ansicht in Richtung des Pfeiles VI in Fig. 5.

In den Zeichnungen ist mit dem Bezugszeichen 10 eine Möbelseitenwand bezeichnet, an der eine Möbeltür 11 angelenkt ist. Die Möbeltür 11 ist mittels eines Einlaßscharnieres 12 an der Möbelseitenwand 10 angelenkt, das Einlaßscharnier 12 besteht im wesentlichen aus einem an der Möbelseitenwand 10 befestigten Seitenarm 13 sowie einem in die Möbeltür 11 eingelassenen Scharniertopf 14.

Seitenarm 13 und Scharniertopf 14 sind um eine innerhalb des Scharniertopfes 14 liegende Gelenkachse 15 schwenkbar miteinander verbunden. Dies ist aus Figur 4 besonders deutlich erkennbar.

Wie aus den Figuren 1 bis 4 weiterhin deutlich hervor geht, ist am Seitenarm 13 eine Abdecklasche 16 angeordnet, die bei geschlossenem Scharnier die im Gelenkbereich liegende Durchschwenköffnung 17 des Scharniertopfes 14 abdeckt. Diese Abdecklasche 16 ist um eine Achse 18 verschwenkbar am Seitenarm 13 angeschlossen. Die Achse 18 verläuft parallel zur Gelenkachse 15, was sich aus Figur 4 besonders anschaulich ergibt.

Wie die Figuren 5 und 6 besonders deutlich zeigen, ist die Abdecklasche 16 mit zwei Auslegern 19 versehen, welche den Seitenarm 13 übergreifen. Diese Ausleger 19 sind bei geschlossenem Scharnier (siehe Figur 4) an innerhalb des Scharniertopfes 14 liegende Gegenlager 20 angepreßt, wodurch die Abdecklasche 16 fest in ihre Schließstellung gedrückt wird.

Vorteilhafterweise ist die Abdecklasche 16 mit den Auslegern 19 einstückig und aus Kunststoff hergestellt, dabei ist es vorteilhaft, die Abdecklasche 16 selbst relativ dünnwandig auszuführen, so daß die freie Stirnkante der Abdecklasche 16 bei geschlossenem Scharnier unter gleichzeitiger, geringfügiger Durchbiegung der Abdecklasche 16 fest an die Bodenkante 21 des Scharniertopfes 14 angepreßt werden kann. Es ergibt sich hierdurch eine besonders dichte und auch relativ große Toleranzen überbrückende Abdeckung der Durchschwenköffnung 17 des Scharniertopfes 14.

Wie insbesondere Figur 2 deutlich macht, dient die Abdecklasche 16 bei geöffnetem Scharnier auch noch als Öffnungsbegrenzer für die Möbeltür 11, da bei einem bestimmten Öffnungswinkel die Möbeltür 11 an der freien Stirnkante der Abdecklasche 16 anschlägt.

Die Abdecklasche 16 übermimmt somit zusätzlich zu ihrer eigentlichen Abdeckfunktion auch noch die Funktion als Endanschlag für eine Möbeltür, wobei wiederum die Verwendung einer aus Kunststoff gefertigten, vergleichsweise elastischen Abdecklasche 16 im Sinne eines weichen Endanschlages vorteilhaft ist.

## Patentansprüche

1. Eingelenkiges Einlaßscharnier, bestehend aus einem in eine Möbeltür(11) einlaßbaren Scharniertopf(14) und einem an einer Möbelseitenwand(10) festlegbaren Seitenarm (13), wobei Scharniertopf und Seitenarm um eine innerhalb des Scharniertopfes liegende Gelenkachse (15) gegeneinander verschwenkbar sind, **dadurch ge****kennzeichnet,**daß am Seitenarm (13) eine um eine parallel zur Gelenkachse (15) verlaufende Achse (18) verschwenkbare Abdecklasche (16) angelenkt ist, welche bei geschlossenem Scharnier die im Gelenkbereich leigende Durchschwenköffnung (17) für den Seitenarm (13) verdeckt.

2. Einlaßscharnier nach Ansprch 1, dadurch gekennzeichnet, daß die Abdecklasche (16) zwei den Seitenarm (13) übergreifende Ausleger (19) aufweist, welche in den Scharniertopf (14) hineinragen und bei geschlossenem Scharnier an innerhalb des Scharniertopfes (14) liegende Gegenlager (20) angepreßt sind.

3. Einlaßscharnier nach Anspruch 1 oder 2, dadurch gekennzeichnet, daß die Abdecklasche (16) aus einem elastischen Kunststoff hergestellt ist.

4. Einlaßscharnier nach Anspruch 2 oder 3, dadurch gekennzeichnet, daß die Abdecklasche (16) mit den Auslegern (19) einstückig hergestellt ist.

5. Einlaßscharnier nach einem oder mehreren der vorhergehenden Ansprüche, dadurch gekennzeichnet, daß die freie Stirnkante der Abdecklasche (16) einen Endanschlag für den maximalen Öffnungswinkel des Einlaßscharnieres (12) bildet.

## Claims

1. A single-pivot insert hinge comprising a hinge cup member (14) which canbe let into a door (11) of an article of furniture, and a side arm (13) which can be secured to a side wall (10) of the article of furniture, wherein the hinge cup member and the side arm are pivotable relative to each other act a pivot axis (15) disposed within the hinge cup member, characterized in that pivotally connected to the side (13) is a cover plate (16) which is pivotable about an axis (18) extending parallel to the pivot axis (15) and which when the hinge is closed covers the pivot opening (17) for the pivotal movement of the side arm (13), said opening being disposed in the pivot region.

2. An insert hinge according to claim 1 characterised in that the cover plate (16) has two projections (19) which engage over the side arm (13) and which axtend into the hinge cup member (14) and which when the hinge is closed are pressed against supports (20) disposed within the hinge cup member (14).

3. An insert hinge according to claim 1 or claim 2 characterised in that the cover plate (16) is made from a resilient plastics material.

4. An insert hinge according to claim 2 or claim 3 characterised in that the cover plate (16) is made in one piece with the projections (19).

5. An insert hinge according to one or more of the preceding claims characterised in that the free end edge of the cover plate (16) forms an end abutment for the maximum angle of opening of the insert hinge (12).

## Revendications

1. Charnière encastrable à une articulation, constituée d'un pot de charnière (14) encastrable dans une porte de meuble (11) et d'un bras latéral (13) à fixer sur une paroi latérale de meuble (10), le pot de charnière et la bras latéral pouvant pivoter l'un par rapport à l'autre autour d'un axe d'articulation (15), situé à l'intérieur du pot de charnière, caractérisée en ce que sur le bras latéral (13) s'articule un couvre-joint (16) pivotant autour d'un axe (18), parallèle à l'axe d'articulation (15), lequel couvre-joint dissimule, en position fermée de la charnière, l'ouverture de pivotement (17) du bras latéral (13), située dans la région d'articulation.

2. Charnière encastrable selon la revendication 1, caractérisée en ce que le couvre-joint (16) présente deu. bras (19) passant sur le bras latéral (13), qui s'engagent dans le pot de charnière (14) et qui, en position fermée de la charnière, sont pressés contre des butées (20), situées à l'intérieur du pot de charnière (14).

3. Charnière encastrable selon la revendication 1 ou 2, caractérisée en ce que le couvre-joint (16) est réalisé dans une matière plastique élastique.

4. Charnière encastrable selon la revendication 2 ou 3, caractérisée en ce que le couvre-joint (16) est réalisé d'une seule pièce avec les bras (19).

5. Charnière encastrable selon une ou plusieurs des revendications précédentes, caractérisée en ce que l'arête frontale libre du couvre-joint (16) forme une butée terminale pour l'angle d'ouverture maximal de la charnière encastrable (12).
